# EUROPÄISCHE PATENTSCHRIFT

(11) **EP 0 203 524 B1**
(45) Veröffentlichungstag und Bekanntmachung des Hinweises auf die Patenterteilung: **14.08.1991**
(21) Anmeldenummer: 86106943.3
(22) Anmeldetag: 22.05.1986
(51) Int. Cl.: C11D 3/395, C11D 17/00

(54) **Schmeltblockförmiges alkalihydroxidfreies Mittel für das maschinelle Reinigen von Geschirr und Verfahren zu seiner Herstellung**
Alkaline hydroxide-free compound in melted block form for machine dish-washing, and process for its preparation
Composé sous forme de bloc fondu exempt d'hydroxyde de métaux alcalins pour le lavage de la vaisselle en machine et son procédé de préparation

(30) Priorität: 30.05.1985 DE 3519354
(43) Veröffentlichungstag der Anmeldung: 03.12.1986
(73) Patentinhaber: Henkel Kommanditgesellschaft auf Aktien, 40191 Düsseldorf (DE)
(72) Erfinder: Jeschke, Peter, Dr., D-4040 Neuss (DE); Altenschöpfer, Theodor, Dr., D-4000 Düsseldorf 13 (DE); Jacobs, Jochen, Dr., D-5600 Wuppertal 1 (DE); Schumann, Klaus, Dr., D-4006 Erkrath (DE)

(56) Entgegenhaltungen:
- EP-A- 0 003 769
- US-A- 2 412 819
- US-A- 3 936 386
- US-A- 4 329 246

## Beschreibung

Pulver-, granulat- oder tablettenförmige Reinigungsmittel für Geschirr in Geschirrspülmaschinen bestehen im wesentlichen aus Pentanatriumtriphosphat, Alkalisilikat, vorwiegend Alkalimetasilikat und gegebenenfalls aus einem schwach schäumenden, vorzugsweise chlorstabilen, nichtionischen Tensid sowie Bleichmitteln, vorzugsweise solchen, die in wäßriger Losung Aktivchlor abgeben. Sie dienen vor allem der Erleichterung der Entfernung von Flecken von Tee, Kaffee oder Obstsäften.

Die Mittel sind wegen ihres hohen Gehaltes an Alkalisilikaten und Pentanatriumtriphosphat stark alkalisch. Ihre Gebrauchslösungen haben einen pH-Wert von etwa 11 bis 12. Dabei ist ein Zusatz von Natriumhydroxid nicht vorgesehen, weil bei den in Haushaltsgeschirrspülmaschinen üblichen Kontaktzeiten dann durch die hohe Alkalinität Porzellan, Aufglasurdekors und Gläser angegriffen wird. Man bezeichnet diesen Angriff als Korrosion. Silikat dagegen unterstützt die Reinigungskraft des Triphosphats synergistisch und hemmt in bestimmten Konzentrationen im Gesamtgemisch Triphosphat/Silikat die Korrosion.

Die Herstellung der bekannten Mittel erfolgt im allgemeinen nach üblichen Herstellungsverfahren, wie Mischen oder Granulieren. Die Anwendung erfolgt in Pulver- oder Granulatform in ebenfalls üblichen Konzentrationen, d. h. in Mengen von etwa 30 bis 50g pro Maschinenfüllung.

Derartige pulver- oder granulatförmige Mittel sind beispielsweise in den deutschen Offenlegungsschriften 23 50 295, 23 58 249 und 29 13 145 sowie in den deutschen Auslegeschriften 24 34 309 und 26 02 357 beschrieben.

Nach der französischen Patentschrift 1 472 680 hat man aus einfachen Mischungen der bekannten Reinigungsmittelbestandteile unter Zusatz eines Tablettierungshilfsmittels scheibenähnliche Tabletten hergestellt.

Tabletten der vorstehend genannten Art sind auch in den deutschen Offenlegungsschriften 28 57 001 und 33 15 950 beschrieben. Der Gehalt der alkalischen Komponenten (im weiteren als Aktivsubstanz (AS) bezeichnet), worunter der Anteil an Alkalisilikaten und Pentaalkalitriphosphaten verstanden wird, liegt in der Größenordnung von 65 bis 95 Gew.-% der Tablette. Damit entsprechen solche Reinigungstabletten auf Basis verpreßter Rohstoffe in ihrer Zusammensetzung durchaus pulverförmigen oder granulierten Reinigungsmitteln.

Nachteilig bei der Herstellung einer Tablette auf Basis verpreßter Einzelsubstanzen ist, daß mechanische Festigkeit und Auflösegeschwindigkeit gegenläufig sind. Aus diesem Grunde ist es notwendig, Tablettierhilfsstoffe und sogenannte "Sprengmittel" zuzusetzen. Diese bewirken einerseits eine Homogenität der pulverförmigen oder granulierten Rohstoffe beim Preßvorgang, andererseits wird beim Kontakt mit Wasser durch Quellung des Sprengmittels die Tablette zerteilt, wodurch eine bessere Löslichkeit erzielt wird. Beide Zusätze sind jedoch für den Reinigungsprozeß als solchen unbrauchbar, stellen also Ballaststoffe dar, deren Einarbeitung zudem zeitaufwendig ist.

In der US-PS 2,412,819 sind schon schmelzblockförmige Reinigungsmittel für das maschinelle Geschirrspülen beschrieben worden, die durch bloßes Zusammenmischen aller alkalisch reagierenden Aktivsubstanzen wie z. B. bis zu 65 Gew.-%, bezogen auf das gesamte Mittel, an Natriumsilikaten und Pentanatriumtriphosphat sowie gegebenenfalls Wasser, falls das bevorzugte Hydratwasser der genannten Verbindungen nicht ausreicht, und anschließendes mildes Erwärmen der Mischung unter Rühren auf 90 bis 100 ^{o}C bis zum Erreichen einer einheitlich geschmolzenen Masse sowie deren Vergießen in Formen und Erstarrenlassen zu einem dichten Kristallaggregat hergestellt wurden. Zusätze an aktivchlorabspaltenden Verbindungen sind dort nicht genannt worden. Das ist verständlich, weil die Mittel selbst stark alkalisch sind und zu erwarten war, daß sie wie viele Substanzen, deren Zusatz erwünscht wäre, die aber alkaliempfindlich sind, bereits beim Schmelzprozeß unwirksam gemacht werden würden.

Aus erstarrter wäßriger Lösung gewonnene blockförmige Mittel für die maschinelle Geschirreinigung werden auch in der EP-PS 3 769 beschrieben. Sie enthalten überwiegend hohe Anteile an Alkalihydroxiden. Beispiel 8 gibt aber auch eine Zusammensetzung an, die alkalihydroxidfrei ist. Dort wird der Aktivchlorträger zwar bei 55 bis 60°C in die später erstarrende wäßrige Lösung der Bestandteile direkt eingerührt, meist aber wird der Aktivchlorträger in Form eines gesonderten Kerns zugegeben. Der AS-Gehalt liegt bei diesem Beispiel nur bei 60 Gew.-%, bezogen auf das gesamte Mittel, was für den Einsatz in Haushaltsgeschirrspülmaschinen zu gering ist. Da in der Patentschrift wiederholt, auch in Vergleichsversuchen, auf die bekannte Alkaliempfindlichkeit der Aktivchlorträger hingewiesen wird, war nicht davon auszugehen, daß sich Aktivchlorträger in stark alkalische, alkalihydroxidfreie Schmelzblockreiniger direkt einarbeiten lassen würden.

Es wurde nun überraschenderweise gefunden, daß man auf dem Wege des Schmelzprosses zu schmelzblockförmigen alkalihydroxidfreien Mitteln für das maschinelle Reinigen von Geschirr mit einem Gehalt an einem Gemische aus Alkalisilikaten und Pentaalkalitriphosphaten und einem homogenen verteilten Gehalt an, vorzugsweise organischen, aktivchlorabspaltenden Verbindungen kommt.

Die vorliegende Erfindung betrifft somit ein auf dem Wege eines Schmelzprozesses bei 45 bis 55°C gewonnenes blockförmiges, alkalihydroxidfreies, aktivchlorhaltiges Mittel für das maschinelle Reinigen von Geschirr, das durch einen Gehalt an 65 bis 85 Gew.-%, bezogen und berechnet auf das gesamte Mittel und auf kristallwasserfreie Verbindungen, eines Gemisches aus Alkalisilikaten, vorteilhaft in Form ihrer Hydrate oder in Form von Mischungen aus Hydraten und den wasserfreien Verbindungen, und Pentaalkalitriphosphaten, als Hexahydrat, als Mischung aus Hexahydrat mit geringen Mengen der wasserfreien Verbindung oder als wasserfreie Verbindung, einen homogen verteilten Gehalt an 0,2 bis 4 Gew.-%, bezogen auf den Aktivchlorgehalt und das gesamte Mittel, an einer aktivchlorabspaltenden Verbindung, und einen Gesamtwassergehalt, bevorzugt als Kristallwassergehalt der alkalisch reagierenden Aktivsubstanzen, von 11 bis 34,8 Gew.-% gekennzeichnet ist.

Als Alkalisilikate werden bevorzugt Alkalimetasilikate, und zwar vorteilhaft in Form von Natriummetasilikat ^{.} 9 H₂0, Natriummetasilikat ^{.} 6 H₂0 und Natriummetasilikat ^{.} 5 H₂0 eingesetzt. Die Einsatzmengen betragen insbesondere 5 bis 60, vorzugsweise 10 bis 50 Gew. -%, bezogen auf das gesamte Mittel. Man kann aber auch einen Teil der hydratwasserhaltigen Alkalimetasilikate durch die wasserfreie Verbindung ersetzen. Dies ist sogar wünschenswert, da dadurch hohe Aktivsubstanzgehalte bei optimalem Verhältnis von Alkalisilikat zu Pentaalkalitriphosphat eingestellt werden können.

Als Pentaalkalitriphosphat dient ein Zusatz von insbesondere 5 bis 50 Gew.-%, vorzugsweise 5 bis 45 Gew.-%, bezogen auf das gesamte Mittel, an Pentaalkalitriphosphat erwiesen, das als Hexahydrat oder als Mischung von Hexahydrat mit geringen Mengen an wasserfreiem Pentanatriumtriphosphat eingesetzt wird, so daß sich ein Gesamtwassergehalt von 5,5 Mol errechnet. Auch hier können zur Erzielung optimaler Aktivsubstanzkombinationen und -gehalte wasserfreie Verbindungen eingesetzt werden.

Das optimale Verhältnis von Pentanatriumtriphosphat zu Natriummetasilikat, jeweils wasserfrei, beträgt 1 : 1 bis 1 : 2, vorzugsweise 1 : 1 bis 1 : 1,7.

Als organische aktivchlorabspaltende Verbindungen können die verschiedenen chlorierten Verbindungen der lsocyanursäure, wie Trichlorisocyanursäure (TICA), Na/K-Dichlorisocyanurat, Na-Dichlorisocyanurat-dihydrat (Na-DCC-2 H₂0), Na-monochloramidosulfonat (= N-Chlorosulfamat) und N-Chlor-p-toluolsulfonsäureamid-Natrium ("Chloramin T") eingesetzt werden. Auch anorganische Aktivchlorträger wie beispielsweise. Chlorkalk, Lithium-oder Calciumhypochlorit können Anwendung finden. Sie werden in Mengen von 0,2 bis 4, vorzugsweise von 0,5 bis 2 Gew.-%, bezogen auf den Aktivchlorgehalt, der z. B. durch jodometrische Titration zu bestimmen ist, und das gesamte Mittel, eingesetzt.

Der gesamte Wassergehalt der schmelzblockförmigen Reinigungsmittel beträgt 11 bis 34,8, vorzugsweise 18 bis 29,5 Gew.-%. Er wird bevorzugt durch den Kristallwassergehalt der alkalisch reagierenden Aktivsubstanzen eingebracht. Die Berechnungen des Wassergehaltes haben daher von diesen Verbindungen auszugehen. Geringe Mengen freien Wassers zum Gewichtsausgleich können zwar zugesetzt werden, liegen aber nicht im Bereich der Erfindung.

Es hat sich gezeigt, daß man erfindungsgemäß bei niedrigeren und daher schonenderen Temperaturen als nach dem Stand der Technik, nämlich bei 45 bis 60 ^{o}C, vorzugsweise 50 bis 55 ^{o}C, arbeiten kann, wenn man zuerst Natriummetasilikat . 9 H₂0 durch Erwärmen auf 45 bis 55 ^{o}C schmilzt, unter Rühren oder Kneten alle weiteren, gegebenenfalls hydratwasserhaltigen Bestandteile, davon zuletzt Pentanatriumtriphosphatderivat und die aktivchlorabspaltenden Verbindungen, zugibt und die noch flüssige Schmelze in beliebig gestaltete, vorzugsweise flexible Formen gießt und in diesen zu Blöcken erstarren läßt.

Der Erstarrungsprozeß dauert je nach Größe der Gußform wenige Minuten bis etwa eine Stunde. Die Schmelzblöcke sind je nach ihrer Zusammensetzung sehr hart, hart oder weniger hart, in jedem Fall aber durch und durch einheitlich zusammengesetzt und bei der Anwendung schnell löslich.

### Beispiele

### Beispiel 1

Es wurden je 150 g Reinigungsmittel mit folgenden Zusammensetzungen hergestellt (Angaben in Gew.-%).

Dabei wurde so verfahren, daß zuerst Na₂Si0₃ . 9 H₂0 auf etwa 53 ^{o}C erwärmt wurde bis eine klare Schmelze entstand. Danach wurden die weiteren Wirkstoffe hinzugefügt, durchgerührt und vergossen. Die Schmelze erstarrte innerhalb weniger Minuten.

Der Aktivsubstanzgehalt (AS) - gemäß der angeführten Definition - betrug:

Nach 24 Stunden wurde der Aktivchlorgehalt (A-Cl) bestimmt, der für alle 3 Zusammensetzungen den theoretisch berechneten Wert ergab.

### Beispiel 2

Es wurden 150 g Reinigungsmittel mit folgender Zusammensetzung hergestellt (Angaben in Gew.-%):

Analog wie bei Beispiel 1 wurde diesmal Na₂Si0₃ ^{.} 9 H₂0 zusammen mit Na₂Si0₃ . 5 H₂0 auf ca. 53 ^{o}C erwärmt bis eine klare Schmelze entstand. Die weiteren Komponenten wurden hinzugefügt, durchgerührt und vergossen. Die Schmelze erstarrte ebenfalls innerhalb weniger Minuten.

Der Aktivsubstanzgehalt (AS) betrug 72,5 %.

Nach 24 Stunden wurde der Aktivchlorgehalt bestimmt. Er betrug 0,93 % (Theorie 0,91 %).

### Beispiel 3

Um die Überlegenheit der erfindungsgemäßen Mittel gegenüber denen nach der EP-PS 3 769 zu demonstrieren, wurde ein Schmelzblock mit folgender Zusammensetzung hergestellt (Angaben in Gew.-%):

Der Reinigerblock wurde, wie im Beispiel 2 beschrieben, hergestellt. Die Zusammensetzung wurde durch Verwendung einer Kombination von Na₂Si0₃ . 9 H₂0 und Na₂Si0₃ . 5 H₂0 so gewählt, daß insgesamt gleiche Mengen Wasser wie in Beispiel 8 der EP-PS 3 769 vorlagen. Dabei zeigte sich, daß zur Herstellung der schmelze nach diesum Beispiel 8 etwa 30 Minuten lang bei 55 bis 60 ^{o}C gerührt werden mußte, bis die Suspension begann, viskos zu werden und vergossen werden konnte. Solche Maßnahmen sind für technische Verfahren kostenintensiv und aher nachteilig. Die Lagerung bei 25 ^{o}C und 85 % rel. Feuchtigkeit ergab folgende Aktivchlorverluste:

Die Ergebnisse zeigten einen deutlichen Vorteil für das erfindungsgemäße Beispiel 3. Hierbei muß noch berücksichtigt werden, daß Zusammensetzungen mit geringerem Wasseranteil noch bessere Stabilitäten aufweisen.

## Patentansprüche

1. Auf dem Wege eines Schmelzprozesses bei 45 bis 55°C gewonnenes blockförmiges, alkalihydroxidfreies, aktivchlorhaltiges Mittel für das maschinelle Reinigen von Geschirr, gekennzeichnet durch einen Gehalt an 65 bis 85 Gew.-%, bezogen und berechnet auf das gesamte Mittel und auf kristallwasserfreie Verbindungen, eines Gemisches aus Alkalisilikaten, vorteilhaft in Form ihrer Hydrate oder in Form von Mischungen aus Hydraten und den wasserfreien Verbindungen, und Pentaalkalitriphosphaten, als Hexahydrat, als Mischung aus Hexahydrat mit geringen Mengen der wasserfreien Verbindung oder als wasserfreie Verbindung, einen homogen verteilten Gehalt an 0,2 bis 4 Gew.-%, bezogen auf den Aktivchlorgehalt und das gesamte Mittel, einer aktivchlorabspaltenden Verbindung und einen Gesamtwassergehalt, bevorzugt als Kristallwassergehalt der alkalisch reagierenden Aktivsubstanzen, von 11 bis 34,8 Gew.-%.

2. Mittel nach Anspruch 1, dadurch gekennzeichnet, daß das Verhältnis von Pentanatriumtriphosphat als Alkaliphosphat zu Natriummetasilikat als Alkalisilikat, jeweils wasserfrei, 1 : 1 bis 1 : 2, vorzugsweise 1 : 1 bis 1: 1,7 beträgt.

3. Mittel nach den Ansprüchen 1 und 2, dadurch gekennzeichnet, daß der Gehalt an der aktivchlorabspaltenden Verbindung 0,5 bis 2 Gew.-%, bezogen auf den Aktivchlorgehalt und das gesamte Mittel, beträgt.

4. Mittel nach den Ansprüchen 1 bis 3, dadurch gekennzeichnet, daß es eine organische aktivchlorabspaltende Verbindung enthält.

5. Verfahren zur Herstellung der Mittel nach Anspruch 1 bis 4, dadurch gekennzeichnet, daß man Matriummetasilikat . 9 H₂0 durch Erwärmen auf 45 bis 55°C schmilzt, unter Rühren oder Kneten alle weiteren, gegebenenfalls hydratwasserhaltigen Bestandteile, davon zuletzt Pentanatriumtriphosphat und die aktivchlorabspaltende Verbindung zugibt und die noch flüssige Schmelze in beliebig gestaltete, vorzugsweise flexible Formen gießt und in diesen zu Blöcken erstarren läßt.

## Claims

1. A block-form, alkali-hydroxide-free machine dishwashing detergent containing active chlorine which is obtained by fusion at 45 to 55°C, characterized by a content of 65 to 85% by weight, based on the detergent as a whole and on compounds free from water of crystallization, of a mixture of alkali silicates, advantageously in the form of their hydrates or in the form of mixtures of hydrates and the anhydrous compounds, and pentaalkali triphosphates as hexahydrate, as a mixture of hexahydrate with small quantities of the anhydrous compound or as an anhydrous compound, a uniformly distributed content of 0.2 to 4% by weight, based on the active chlorine content and the detergent as a whole, of an active chlorine donor and a total water content, preferably as the water of crystallization content of the alkaline active substances, of 11 to 34.8% by weight.

2. A detergent as claimed in claim 1, characterized in that the ratio of pentasodium triphosphate as alkali phosphate to sodium metasilicate as alkali silicate (both anhydrous) is from 1:1 to 1:2 and preferably from 1:1 to 1:1.7.

3. A detergent as claimed in claims 1 and 2, characterized in that it contains the active chlorine donor in a quantity of 0.5 to 2% by weight, based on the active chlorine content and on the detergent as a whole.

4. A detergent as claimed in claims 1 to 3, characterized in that it contains an organic active chlorine donor.

5. A process for producing the detergent claimed in claims 1 to 4, characterized in that sodium metasilicate · 9 H₂O is melted by heating to 45 to 55°C, all the other ingredients optionally containing water of hydration, including last of all pentasodium triphosphate, and the active chlorine donor are added with stirring or kneading and the still liquid melt is poured into preferably flexible moulds of any shape and allowed to solidify into blocks therein.

## Revendications

1. Produit pour le lavage de la vaisselle à la machine, en forme de blocs, contenant du chlore actif, exempt d'hydroxyde alcalin, obtenu par la voie d'un processus de fusion, caractérisé par une teneur de 65 à 85 % en poids, par rapport ou calculé sur la base du produit total et de composés exempts d'eau de cristallisation, en un mélange de silicates alcalins, avantageusement sous forme de leurs hydrates ou sous forme de mélanges d'hydrates et des composés anhydres, et de triphosphates penta-alcalins, sous forme d'hexahydrate, sous forme de mélanges d'hexahydrate avec de faibles quantités du composé anhydre ou sous forme de composé anhydre, par une teneur, répartie de façon homogène, de 0,2 à 4 % en poids, par rapport à la teneur en chlore actif et en produit total, en un composé libérant du chlore actif, et par une teneur totale en eau , de préférence sous forme de teneur en eau de cristallisation des substances actives à réaction alcaline, allant de 11 à 34,8 % en poids.

2. Produit selon la revendication 1, caractérisé en ce que le rapport du triphosphate pentasodique en tant que phosphate alcalin, au métasilicate de sodium en tant que silicate alcalin, chacun anhydre, va de 1:1 à 1:2, de préférence de 1:1 à 1:1,7.

3. Produit selon la revendication 1 ou 2, caractérisé en ce que la teneur en composé libérant du chlore actif va de 0,5 à 2 % en poids, par rapport au chlore actif et au produit total.

4. Produit selon l'une quelconque des revendications 1 à 3, caractérisé en ce qu'il contient un composé organique contenant du chlore actif.

5. Procédé pour la préparation du produit selon la revendication 1 à 4, caractérisé en ce que l'on fait fondre du métasilicate de sodium x 9 H₂O par chauffage à 45-55°C, on ajoute sous agitation ou avec malaxage tous les autres composants éventuellement contenant de l'eau d'hydratation, dont en dernier lieu le triphosphate pentasodique et le composé libérant du chlore actif, et on verse les masses fondues encore liquides dans des moules de forme quelconque, de préférence flexibles et on les laisse se solidifier en blocs dans ceux-ci.
